# FASCICULE DE BREVET EUROPEEN

(11) **EP 2 410 387 B1**
(45) Date de publication et mention de la délivrance du brevet: **06.07.2016**
(21) Numéro de dépôt: 10170007.8
(22) Date de dépôt: 19.07.2010
(51) Int. Cl.: G04B 17/06, G04B 18/00

(54) **Balancier à réglage d'inertie sans insert**
Unruh mit Trägheitsregulierung ohne Einsatzteil
balance wheel with inertia adjustment without insert

(43) Date de publication de la demande: 25.01.2012
(73) Titulaire: Nivarox-FAR S.A., 2400 Le Locle (CH)
(72) Inventeur: Mallet, Daniel, 25210, Le Luhier (FR); Tolle, Frédéric, 25500 Les Fins (FR); Barthoulot, Philippe, 25120, Maiche (FR); Vicente, Daniel, 2013, Colombier (CH); Graf, Emmanuel, 2400, Le Locle (CH); Berger, Philomène, 1428, Provence (CH); Cusin, Pierre, 1423, Villars-Burquin (CH)
(74) Mandataire: Giraud, Eric

(56) Documents cités:
- EP-A1- 2 104 008
- CH-A- 471 410
- FR-A- 998 791

## Description

### Domaine de l'invention

L'invention concerne un balancier pour pièce d'horlogerie, à réglage d'inertie pour ajuster son inertie ou/et son équilibrage ou/et sa fréquence d'oscillation, comportant un moyeu agencé pour coopérer avec un arbre pivotant autour d'un axe de balancier perpendiculaire à un plan de balancier, et une serge périphérique continue ou discontinue, reliée audit moyeu par au moins une surface de jonction.

L'invention concerne encore un balancier-spiral incorporant un tel balancier.

L'invention concerne encore une pièce d'horlogerie incorporant un tel balancier-spiral ou un tel balancier.

L'invention concerne le domaine des organes réglants pour pièces d'horlogerie, et tout particulièrement le balancier ou le balancier-spiral.

### Arrière plan de l'invention

La précision des calibres dépend de la qualité de leur organe réglant, et l'obtention de fréquences d'oscillation très élevées, par exemple de 10 Hz, à comparer aux fréquences usuelles de 2,5 à 4 Hz, ne peut être obtenue qu'avec la conception d'organes réglants adaptés, en particulier en ce qui concerne le balancier.

En effet, l'énergie à fournir, sous forme de couple élastique du spiral, pour l'entretien de l'oscillation est proportionnelle au produit, d'une part de l'inertie du balancier autour de son axe de pivotement, par le carré de la fréquence d'autre part. Ainsi, par exemple, à énergie égale, le passage d'une fréquence de 4 Hz à 10 Hz entraîne environ la division par 6 de l'inertie. Pour une fréquence de 4 Hz, une inertie du balancier de 12 mg.cm² est considérée comme bonne, un tel balancier ayant classiquement un diamètre de 9 à 10 mm. Ainsi, un balancier pour une utilisation à 10 Hz doit avoir une inertie de faible valeur, notamment inférieure à 2 mg.cm².

Un balancier pour une utilisation à 10 Hz doit encore, pour un fonctionnement optimal, être de masse minimale, notamment inférieure à 30 mg, de façon à réduire les frottements dans les paliers, de façon à éviter les perturbations de l'isochronisme dans les différentes positions d'utilisation.

Tout en étant de masse et d'inertie faible, le balancier d'un oscillateur à haute fréquence doit, encore, permettre le réglage du balourd et un parfait équilibrage, statique comme dynamique, et sa construction doit autoriser des opérations de réglage ou/et d'ajustement. Il n'est donc pas possible d'utiliser les technologies classiques, ni même des solutions de balanciers allégés tels que des balanciers avec serge à rayons telle que décrite par le brevet FR 1275 357 au nom de Straumann, ou par le brevet FR 1 301 938 au nom de LIP. En effet, leur masse, même réduite, interdit d'obtenir une inertie aussi basse que souhaitée. De même, un balancier en titane selon le brevet EP 1 562 087 au nom de MONTRES BREGUET SA, conçu avec une serge et des bras en titane et des sections réduites, reste d'une masse et d'une inertie qui sont supérieures à ce qui est souhaité pour un fonctionnement optimal.

Le document FR 998 791 A au nom de JAEGER ETS décrit un balancier d'inertie réglable, comportant des bras de serge flexibles qui peuvent être fixés par vis dans une position particulière. Le document EP 2 104 008 A1 au nom de NIVAROX SA décrit un ensemble balancier-spiral monobloc en silicium. Le document CH 471 410 A au nom de LANGENDORF WATCH CO expose aussi un balancier à serge flexible réglable par vis.

Il est également recherché un facteur de qualité de l'ordre de 500, donc nettement supérieur à ceux des oscillateurs traditionnels où il est voisin de 220 à 280 pour des montres de bonne qualité. Un tel facteur de qualité ne peut s'obtenir que par la conjugaison d'un spiral silicium ou analogue et d'un balancier remplissant les conditions ci-dessus. L'obtention d'un facteur de qualité élevé, conjuguée à des possibilités de réglage et d'ajustement, doivent, encore, permettre l'élimination de la raquetterie.

De plus, la masse de l'ensemble étant limitée, le nombre de composants le plus réduit possible est à privilégier.

Toutefois, les matériaux micro-usinables, tels que le silicium, le quartz, qui sont réalisés en principe en cotes finies, avec des tolérances très précises, dans le cadre de leur procédé d'élaboration, ne sont pas aisément usinables a posteriori.

Il est donc nécessaire, pour des organes réglants réalisés avec de tels matériaux ou incorporant au moins un composant dans un tel matériau, de disposer de possibilités d'ajustement en fréquence, ou/et en inertie, en évitant l'usinage, et en privilégiant les possibilités de réglage.

### Résumé de l'invention

La démarche inventive a consisté à créer les conditions d'une structure de balancier, incluant le moyeu, la serge, et les liaisons entre ces deux composants, la plus légère possible, en éloignant au maximum du moyeu des masses de densité si possible supérieure à celle de cette structure, et à incorporer à cette structure des moyens de réglage permettant d'effectuer des réglages et ajustements en évitant des reprises d'usinage.

A cet effet l'invention concerne un balancier pour pièce d'horlogerie, à réglage d'inertie pour ajuster son inertie ou/et son équilibrage ou/et sa fréquence d'oscillation, comportant un moyeu agencé pour coopérer avec un arbre pivotant autour d'un axe de balancier perpendiculaire à un plan de balancier, et une serge périphérique continue ou discontinue, reliée audit moyeu par au moins une surface de jonction, ladite serge étant réalisée de façon monobloc avec ladite surface de jonction et ledit moyeu dans un matériau micro-usinable choisi parmi le silicium, ou le quartz, ou un de leurs composés, ou un alliage issu de la technologie des MEMS, ou un alliage tel qu'obtenu par le procédé « LIGA », caractérisé en ce que ladite serge comporte au moins un premier bras élastique comportant des moyens d'accrochage agencés pour coopérer directement, dans différentes positions d'accrochage, avec des moyens d'accrochage complémentaire que comporte ladite serge pour constituer, en position d'accrochage, une boucle fermée dont l'inertie par rapport audit axe de balancier est variable en fonction desdites positions d'accrochage, et en ce que ledit balancier est monobloc avec lesdits moyens d'accrochage et lesdits moyens d'accrochage complémentaire.

L'invention comporte encore un balancier-spiral incorporant au moins un tel balancier.

L'invention concerne encore une pièce d'horlogerie incorporant au moins un tel balancier-spiral ou au moins un tel balancier.

L'emploi préféré du silicium permet d'obtenir une structure de balancier à la fois très légère et très rigide, qui peut être alvéolée dans la zone de jonction entre le moyeu et la serge. Le report en périphérie d'inserts, qui peuvent être équipés de vis, est favorable à l'obtention d'une inertie correctement dimensionnée malgré la très faible masse totale du balancier. Les fonctionnalités de réglage et d'équilibrage sont assurées et facilitées.

Un tel balancier est parfaitement approprié pour un bon fonctionnement à la fréquence de 10 Hz, et à des fréquences supérieures à 10 Hz.

### Description sommaire des dessins

D'autres caractéristiques et avantages de l'invention apparaîtront à la lecture de la description qui va suivre, en référence aux figures annexées où :
- la figure 1 représente, de façon schématisée, et en section perpendiculaire à l'axe de balancier et parallèle au plan de balancier, une première variante de balancier selon l'invention ;
- la figure 2 représente, de façon schématisée, et en section perpendiculaire à l'axe de balancier et parallèle au plan de balancier, une deuxième variante de l'invention ;
- la figure 3 représente, de façon partielle, schématisée, et en section perpendiculaire à l'axe de balancier et parallèle au plan de balancier, une troisième variante de l'invention,
- la figure 4 représente, de façon partielle, schématisée, et en section perpendiculaire à l'axe de balancier et parallèle au plan de balancier, une quatrième variante de l'invention.

### Description détaillée des modes de réalisation préférés

L'invention concerne le domaine des organes réglants pour pièces d'horlogerie, et tout particulièrement le balancier ou le balancier-spiral.

L'invention est tout particulièrement orientée vers la production de balanciers pour de hautes fréquences d'oscillation, 10 Hz ou davantage.

Des variantes de réalisation, nullement limitatives, sont représentées sur les figures.

L'invention concerne la réalisation d'un balancier 1 pour pièce d'horlogerie à réglage d'inertie pour ajuster son inertie ou/et son équilibrage ou/et sa fréquence d'oscillation.

Ce balancier 1 comporte un moyeu 2 agencé pour coopérer avec un arbre pivotant autour d'un axe de balancier 3 perpendiculaire à un plan de balancier 4, et une serge périphérique 5 continue ou discontinue. Cette serge 5 peut en effet être discontinue dans le cadre d'une recherche d'allégement. Une serge 5 continue, tel que visible sur la figure 3, offre l'avantage d'une bonne rigidité et d'un bon aérodynamisme, et limite les flexions localisées en prévenant tout gauchissement du balancier 1.

Cette serge 5 est reliée au moyeu 2 par au moins une surface de jonction 6, qui peut être constituée par une surface continue tel un disque ajouré ou non, ou par un ou plusieurs bras 20. La confection d'une surface de jonction 6 ajourée, notamment avec des découpes, traversantes ou non, entre des longerons assurant une bonne triangulation, permet de réduire encore la masse du balancier.

De façon préférée selon l'invention, dans toutes les variantes de tous les modes de réalisation décrits ci-après, pour obtenir un balancier avec de bonnes performances, à une fréquence d'oscillation de 10 Hz ou davantage, on réalise la serge 5 de façon monobloc avec la surface de jonction 6 et le moyeu 2 dans un matériau micro-usinable, ou silicium, ou quartz, ou un de leurs composés, ou un alliage issu de la technologie des MEMS, ou un alliage tel qu'obtenu par le procédé « LIGA ».

Le choix du silicium donne des résultats particulièrement bons et est la solution préférée.

Selon l'invention, la serge 5 comporte au moins un premier bras élastique 40. Ce bras élastique 40 comporte des moyens d'accrochage 41, qui sont agencés pour coopérer, dans différentes positions d'accrochage, avec des moyens d'accrochage complémentaire 42 que comporte la serge 5, pour constituer, en position d'accrochage, une boucle fermée dont l'inertie par rapport à l'axe de balancier 3 est variable en fonction de ces positions d'accrochage.

Les moyens d'accrochage 41 et les moyens d'accrochage complémentaire 42 peuvent être réalisés avec tous types de profils complémentaires l'un avec l'autre, et comportant un pas périodique, de façon à autoriser l'accrochage des uns par rapport aux autres dans une pluralité de positions différentes.

On comprend que la déformation de la géométrie de la serge 5 induit une variation d'inertie du balancier 1.

Un avantage important de l'invention est que cette variation d'inertie est reproductible, et très facilement mémorisable, dans la mesure où les moyens d'accrochage 41 et les moyens d'accrochage complémentaire 42 occupent des positions discrètes, qui peuvent très facilement être mémorisées pour recréer un réglage particulier.

De préférence, la périphérie de la serge 5 comporte, tel que visible sur les figures 1 et 2, plusieurs tels bras élastiques 40. Leur disposition périphérique, sensiblement tangentielle par rapport à la serge 5, permet de leur attribuer une longueur importante, qui se traduit par une déviation conséquente, pour un angle de déformation minime.

Dans une réalisation préférée, tel que visible sur les figures 1 à 3, le premier bras élastique 40 comporte au moins à une première extrémité 44 une liaison élastique avec la serge 5. Cette liaison élastique peut être réalisée par la présence d'une fente 60 dans la serge, comme sur les figures 1 et 3, ou plus simplement, comme sur la figure 2, par une section réduite de la serge 5, en utilisant les propriétés élastiques du matériau de la serge 5, notamment du silicium. Le premier bras élastique 40 comporte de préférence à une deuxième extrémité 45 opposée à la première extrémité 44, les moyens d'accrochage 41.

Ce mode de réalisation du premier bras élastique 40 n'est pas exclusif, tel que visible sur la figure 4, où un tel bras élastique 40 est mobile par déformation entre deux fentes 60 et 60A que comporte la serge 5. Dans cette quatrième variante le bras élastique 40 porte un premier saillant 61 porteur de moyens d'accrochage 41, qui coopèrent, dans différentes positions d'accrochage, avec des moyens d'accrochage complémentaire 42 de la serge 5. Il porte encore un deuxième saillant 61 A porteur de moyens d'accrochage 41 A, qui coopèrent, dans différentes positions d'accrochage, avec des moyens d'accrochage complémentaire 42A de la serge 5.

Dans un mode de réalisation préféré, tel que visible sur les figures 1 à 3, ces moyens d'accrochage complémentaire 42 sont agencés sur un deuxième bras élastique 43 que comporte la serge 5. Dans une réalisation préférée, tel que visible sur les figures 1 à 3, le deuxième bras élastique 43 comporte au moins à une première extrémité 46 une liaison élastique avec la serge 5. Cette liaison élastique peut être réalisée par la présence d'une fente 62 dans la serge, comme sur les figures 1 et 3, ou plus simplement, comme sur la figure 2, par une section réduite de la serge 5, en utilisant les propriétés élastiques du matériau de la serge 5, notamment du silicium. Le deuxième bras élastique 43 comporte de préférence à une deuxième extrémité 47 opposée à la première extrémité 46, les moyens d'accrochage complémentaire 42.

Dans une réalisation particulière, tel que visible sur la figure 3, ce deuxième bras élastique 43 comporte encore à une troisième extrémité 48, distante de la première extrémité 46 et de la deuxième extrémité 47, au moins une liaison élastique avec la serge 5.

De préférence, dans cette troisième variante de la figure 3, le deuxième bras élastique 43 comporte encore à une quatrième extrémité, 49 distante de la première extrémité 46 et de la deuxième extrémité 47, au moins une liaison élastique avec la serge 5. Le deuxième bras élastique 43 comporte encore à une cinquième extrémité 50 distante de la première extrémité 46 et de la deuxième extrémité 47 au moins une liaison élastique avec la serge 5. Le deuxième bras élastique 43 comporte encore à une sixième extrémité 51 d'autres moyens d'accrochage complémentaire 52 agencés pour coopérer avec des moyens d'accrochage 41 A que comporte un autre premier bras élastique 40A, différent de celui avec lequel coopèrent les moyens d'accrochage complémentaire 42.

En somme, dans cette troisième variante de la figure 3, on réalise une masse suspendue 63, qui est mobile à l'intérieur de la serge 5, dans ce cas particulier et non limitatif entre quatre lèvres élastiques. Les moyens d'accrochage 41 et les moyens d'accrochage complémentaire 42 sont enfermés dans la serge 5. Cette masse suspendue 63 porte les moyens d'accrochage complémentaire 42 et les moyens d'accrochage complémentaire 52, qui coopèrent respectivement les moyens d'accrochage 41 d'un bras élastique 40, et avec les moyens d'accrochage 41 A d'un autre premier bras élastique 40A. Cette réalisation procure un réglage simple, à la façon d'un bouton-poussoir intégré à la serge 5. Cette solution est, aussi, particulièrement rigide.

La quatrième variante de la figure 4, décrite plus haut, représente une version voisine d'intégration complète dans la serge 5 des moyens d'accrochage 41 et moyens d'accrochage complémentaire 42, mais sans mobilité de ces derniers.

Dans un mode de réalisation, tel que visible sur les figures 1, 3 et 4, les moyens d'accrochage 41 et les moyens d'accrochage complémentaire 42 sont mobiles l'un par rapport à l'autre selon une direction radiale par rapport à l'axe de balancier 3. La mobilité radiale de ces moyens d'accrochage les uns par rapport aux autres se traduit par un déport radial du centre d'inertie de la portion de serge 5 qui les incorpore.

Dans un autre mode de réalisation, tel que visible sur la figure 2, les moyens d'accrochage 41 et les moyens d'accrochage complémentaire 42 sont mobiles l'un par rapport à l'autre selon une direction tangentielle par rapport à la serge 5. Deux positions d'accrochage différentes sont représentées sur cette figure 2, l'une en trait plein, l'autre en trait interrompu. On voit bien la différence de forme, et donc d'inertie, de la boucle constituée par la liaison du premier bras élastique 40 avec le deuxième bras élastique 43. La mobilité tangentielle de ces deux bras élastiques l'un par rapport à l'autre se traduit par un déport radial du centre d'inertie de ces deux bras. L'adoption d'une exécution symétrique des bras, par rapport à l'axe de balancier 3, permet, en effectuant les mêmes réglages d'inertie symétriquement par rapport à cet axe, de modifier l'inertie totale du balancier 1, sans modifier son axe principal d'inertie, qui doit être confondu avec l'axe de balancier 3. Bien sûr, un réglage différentiel reste possible, mais n'a d'intérêt que si des masses additionnelles sont rapportées sur ce balancier 1.

De préférence, tel que visible sur les figures 1 à 4, les moyens d'accrochage 41 et les moyens d'accrochage complémentaire 42 sont constitués par des secteurs dentés antagonistes.

Dans une réalisation préférée, ces secteurs dentés comportent chacun une denture inclinée de façon à rester engrenés l'un avec l'autre en l'absence d'une action de dégrènement.

Naturellement, les moyens d'accrochage 41 et les moyens d'accrochage complémentaire 42 peuvent être réalisés avec tous types de profils complémentaires l'un avec l'autre, et comportant un pas périodique, de façon à autoriser l'accrochage des uns par rapport aux autres dans une pluralité de positions différentes. Par exemple ces profils peuvent encore être constitués de crans droits ou similaires.

Telle que présentée dans ces différentes variantes, l'invention offre la possibilité d'utiliser un balancier 1 monobloc sans aucun insert, ce qui réduit le nombre de composants. Un dimensionnement adapté de la serge 5 permet d'obtenir une inertie suffisante. Dans le cas de besoin d'une inertie encore supérieure, il est encore possible, sans sortir de l'invention, de fixer à demeure, de façon non démontable, en périphérie de la serge 5, dans des positions précises, des masses additionnelles d'inertie connue, de préférence imposée, en métaux lourds ou or ou similaire. Par exemple de telles masses additionnelles peuvent être fixées, sous forme de rivet ou similaire, au niveau de la masse suspendue 63 de la figure 3, ou encore de zones à forte section de la serge 5, par exemple à la jonction avec la surface de jonction 6 ou avec les bras 20.

La géométrie d'apparence complexe des différentes variantes de balanciers présentées ci-dessus n'est possible que par la réalisation de ces balanciers en matériaux micro-usinables ou de préférence en silicium, car les procédés mis en oeuvre permettent très facilement la réalisation de tels contours, avec une très haute précision dimensionnelle, et la possibilité de réaliser des lames élastiques, et donc d'utiliser les propriétés élastiques du matériau, notamment du silicium.

L'invention permet ainsi de constituer un balancier 1 apte à osciller à haute fréquence, notamment supérieure ou égale à 10 Hz, et à autoriser des opérations d'ajustement ou de réglage fin, qui sont de surcroît réversibles et reproductibles.

L'invention concerne encore un balancier-spiral incorporant au moins un tel balancier 1, selon l'un quelconque des modes de réalisation et l'une quelconque des variantes présentées ci-dessus.

L'invention concerne encore une pièce d'horlogerie incorporant au moins un tel balancier-spiral, ou au moins un tel balancier 1.

L'emploi du silicium permet un dimensionnement en diamètre sensiblement supérieur à ce que l'on aurait, à inertie semblable, avec un balancier de facture traditionnelle. La bonne élasticité du silicium est particulièrement avantageuse pour la réalisation des bras élastiques de l'invention.

Le choix du silicium, en particulier, autorise la réalisation, dans la serge, de moyens de maintien élastique, notamment sous forme de lèvre élastique. De la même façon, des moyens d'arrêt sous forme de cliquets peuvent être combinés à de telles lames ou à des ressorts réalisés dans la serge en silicium.

Ce choix du silicium ou d'un alliage issu de la technologie des MEMS, ou alliage tel qu'obtenu par le procédé « LIGA », permet, par l'excellente résolution lors du façonnage, d'assurer une géométrie très précise de la serge 5, et ainsi d'éviter tous les jeux générateurs de vibrations et préjudiciables au bon fonctionnement de l'oscillateur.

Le choix du silicium permet de surcroît d'insérer au balancier des gravures, des décors, et d'effectuer une structuration de surface.

Les possibilités de réglage et d'ajustement propres à ce nouveau balancier selon l'invention permettent l'élimination de toute raquetterie.

La conception du balancier monobloc selon l'invention autorise un ajustement très précis de la fréquence d'oscillation du balancier-spiral dans lequel il est intégré. Le réglage et l'ajustement du balancier sont très précis, et permettent au balancier d'être utilisé dans un oscillateur à haute fréquence, 10 Hz ou davantage.

Les buts que se proposait d'atteindre l'invention sont ainsi parfaitement atteints.

## Revendications

1. Balancier (1) pour pièce d'horlogerie, à réglage d'inertie pour ajuster son inertie ou/et son équilibrage ou/et sa fréquence d'oscillation, comportant un moyeu (2) agencé pour coopérer avec un arbre pivotant autour d'un axe de balancier (3) perpendiculaire à un plan de balancier (4), et une serge (5) périphérique continue ou discontinue, reliée audit moyeu (2) par au moins une surface de jonction (6), la dite serge (5) étant réalisée de façon monobloc avec ladite surface de jonction (6) et ledit moyeu (2) dans un matériau micro-usinable choisi parmi le silicium, ou le quartz, ou un de leurs composés, ou un alliage issu de la technologie des MEMS, ou un alliage tel qu'obtenu par le procédé « LIGA », **caractérisé en ce que** ladite serge (5) comporte au moins un premier bras élastique (40) comportant des moyens d'accrochage (41) agencés pour coopérer directement, dans différentes positions d'accrochage, avec des moyens d'accrochage complémentaire (42) que comporte ladite serge (5) pour constituer, en position d'accrochage, une boucle fermée dont l'inertie par rapport audit axe de balancier (3) est variable en fonction desdites positions d'accrochage, et **en ce que** ledit balancier (1) est monobloc avec lesdits moyens d'accrochage (41) et lesdits moyens d'accrochage complémentaire (42).

2. Balancier (1) selon la revendication précédente, **caractérisé en ce que** ledit premier bras élastique (40) comporte au moins à une première extrémité (44) une liaison élastique avec ladite serge (5), et à une deuxième extrémité (45) opposée à ladite première extrémité (44), lesdits moyens d'accrochage (41).

3. Balancier (1) selon l'une des revendications précédentes, **caractérisé en ce que** lesdits moyens d'accrochage complémentaire (42) sont agencés sur un deuxième bras élastique (43) que comporte ladite serge (5).

4. Balancier (1) selon la revendication précédente, **caractérisé en ce que** ledit deuxième bras élastique (43) comporte au moins à une première extrémité (46) une liaison élastique avec ladite serge (5), et à une deuxième extrémité (47) opposée à ladite première extrémité (46), lesdits moyens d'accrochage complémentaire (42).

5. Balancier (1) selon la revendication précédente, **caractérisé en ce que** ledit deuxième bras élastique (43) comporte encore à une troisième extrémité (48) distante de ladite première extrémité (46) et de ladite deuxième extrémité (47) au moins une liaison élastique avec ladite serge (5).

6. Balancier (1) selon l'une des revendications 4 ou 5, **caractérisé en ce que** ledit deuxième bras élastique (43) comporte encore à une quatrième extrémité (49) distante de ladite première extrémité (46) et de ladite deuxième extrémité (47) au moins une liaison élastique avec ladite serge (5).

7. Balancier (1) selon l'une des revendications 4 à 6, **caractérisé en ce que** ledit deuxième bras élastique (43) comporte encore à une cinquième extrémité (50) distante de ladite première extrémité (46) et de ladite deuxième extrémité (47) au moins une liaison élastique avec ladite serge (5).

8. Balancier (1) selon la revendication précédente, **caractérisé en ce que** ledit deuxième bras élastique (43) comporte encore à une sixième extrémité (51) d'autres moyens d'accrochage complémentaire (52) agencés pour coopérer avec des moyens d'accrochage (41 A) que comporte un autre premier bras élastique (40A) différent de celui avec lequel coopèrent lesdits moyens d'accrochage complémentaire (42).

9. Balancier (1) selon l'une des revendications précédentes, **caractérisé en ce que** lesdits moyens d'accrochage (41) et lesdits moyens d'accrochage complémentaire (42) sont mobiles l'un par rapport à l'autre selon une direction radiale par rapport audit axe de balancier (3).

10. Balancier (1) selon l'une des revendications 1 à 8, **caractérisé en ce que** lesdits moyens d'accrochage (41) et lesdits moyens d'accrochage complémentaire (42) sont mobiles l'un par rapport à l'autre selon une direction tangentielle par rapport à ladite serge (5).

11. Balancier (1) selon l'une des revendications précédentes, **caractérisé en ce que** lesdits moyens d'accrochage (41) et lesdits moyens d'accrochage complémentaire (42) sont enfermés dans ladite serge (5).

12. Balancier (1) selon l'une des revendications précédentes, **caractérisé en ce que** lesdits moyens d'accrochage (41) et lesdits moyens d'accrochage complémentaire (42) sont constitués par des secteurs dentés antagonistes.

13. Balancier (1) selon la revendication précédente, **caractérisé en ce que** lesdits secteurs dentés comportent chacun une denture inclinée de façon à rester engrenés l'un avec l'autre en l'absence d'une action de dégrènement.

14. Balancier-spiral incorporant au moins un balancier (1) selon l'une des revendications 1 à 13.

15. Pièce d'horlogerie incorporant au moins un balancier-spiral selon la revendication précédente, ou au moins un balancier (1) selon l'une des revendications 1 à 13.

## Patentansprüche

1. Unruh (1) für Zeitmessgerät mit Trägheitsregulierung, um ihre Trägheit und/oder ihren Ausgleich und/oder ihre Oszillationsfrequenz einzustellen, die umfasst: eine Nabe (2), die dafür ausgelegt ist, mit einer Welle zusammenzuwirken, die um eine Unruhachse (3) senkrecht zu einer Unruhebene (4) drehbar ist, und einen Unruh-Reif (5) mit ununterbrochenem oder unterbrochenem Umfang, der mit der Nabe (2) über wenigstens eine Verbindungsoberfläche (6) verbunden ist, wobei der Unruh-Reif (5) einteilig mit der Verbindungsoberfläche (6) und der Nabe (2) aus einem mikrobearbeitbaren Material, das gewählt ist aus Silicium oder Quarz oder einer ihrer Komponenten oder einer Legierung, die aus der MEMS-Technologie entsteht, oder einer Legierung, wie sie etwa durch das "LIGA"-Verfahren erhalten wird, verwirklicht ist, **dadurch gekennzeichnet, dass** der Unruh-Reif (5) wenigstens einen ersten elastischen Arm (40) umfasst, der Einhakmittel (41) aufweist, die dafür ausgelegt sind, in verschiedenen Einhakpositionen direkt mit komplementären Einhakmitteln (42) zusammenzuwirken, die der Unruh-Reif (5) aufweist, um in der Einhakposition eine geschlossene Schleife zu bilden, deren Trägheit in Bezug auf die Unruhachse (3) als Funktion der Einhakpositionen veränderlich ist, und dass die Unruh (1) einteilig mit den Einhakmitteln (41) und mit den komplementären Einhakmitteln (42) ausgebildet ist.

2. Unruh (1) nach dem vorhergehenden Anspruch, **dadurch gekennzeichnet, dass** der erste elastische Arm (40) wenigstens an einem ersten Ende (44) eine elastische Verbindung mit dem Unruh-Reif (5) und an einem zweiten Ende (45) gegenüber dem ersten Ende (44) die Einhakmittel (41) aufweist.

3. Unruh (1) nach einem der vorhergehenden Ansprüche, **dadurch gekennzeichnet, dass** die komplementären Einhakmittel (42) an einem zweiten elastischen Arm (43) angeordnet sind, den der Unruh-Reif (5) aufweist.

4. Unruh (1) nach dem vorhergehenden Anspruch, **dadurch gekennzeichnet, dass** der zweite elastische Arm (43) wenigstens an einem ersten Ende (46) eine elastische Verbindung mit dem Unruh-Reif (5) aufweist und an einem zweiten Ende (47) gegenüber dem ersten Ende (46) die komplementären Einhakmittel (42) aufweist.

5. Unruh (1) nach dem vorhergehenden Anspruch, **dadurch gekennzeichnet, dass** der zweite elastische Arm (43) außerdem an einem von dem ersten Ende (46) und dem zweiten Ende (47) entfernten dritten Ende (48) wenigstens eine elastische Verbindung mit dem Unruh-Reif (5) aufweist.

6. Unruh (1) nach einem der Ansprüche 4 oder 5, **dadurch gekennzeichnet, dass** der zweite elastische Arm (43) außerdem an einem von dem ersten Ende (46) und dem zweiten Ende (47) entfernten vierten Ende (49) wenigstens eine elastische Verbindung mit dem Unruh-Reif (5) aufweist.

7. Unruh (1) nach einem der Ansprüche 4 bis 6, **dadurch gekennzeichnet, dass** der zweite elastische Arm (43) außerdem an einem von dem ersten Ende (46) und dem zweiten Ende (47) entfernten fünften Ende (50) wenigstens eine elastische Verbindung mit dem Unruh-Reif (5) aufweist.

8. Unruh (1) nach dem vorhergehenden Anspruch, **dadurch gekennzeichnet, dass** der zweite elastische Arm (43) außerdem an einem sechsten Ende (51) andere komplementäre Einhakmittel (52) aufweist, die dafür ausgelegt sind, mit Einhakmitteln (41A) zusammenzuwirken, die ein anderer erster elastischer Arm (40A) aufweist, der von jenem verschieden ist, mit dem die komplementären Einhakmittel (42) zusammenwirken.

9. Unruh (1) nach einem der vorhergehenden Ansprüche, **dadurch gekennzeichnet, dass** die Einhakmittel (41) und die komplementären Einhakmittel (42) in einer radialen Richtung in Bezug auf die Unruhachse (3) relativ zueinander beweglich sind.

10. Unruh (1) nach einem der Ansprüche 1 bis 8, **dadurch gekennzeichnet, dass** die Einhakmittel (41) und die komplementären Einhakmittel (42) in einer tangentialen Richtung in Bezug auf den Unruh-Reif (5) relativ zueinander beweglich sind.

11. Unruh (1) nach einem der vorhergehenden Ansprüche, **dadurch gekennzeichnet, dass** die Einhakmittel (41) und die komplementären Einhakmittel (42) von dem Unruh-Reif (5) umschlossen sind.

12. Unruh (1) nach einem der vorhergehenden Ansprüche, **dadurch gekennzeichnet, dass** die Einhakmittel (41) und die komplementären Einhakmittel (42) durch entgegengesetzte Zahnsektoren gebildet sind.

13. Unruh (1) nach dem vorhergehenden Anspruch, **dadurch gekennzeichnet, dass** die Zahnsektoren jeweils eine geneigte Zahnung aufweisen, derart, dass sie bei nicht vorhandener Ausrückwirkung in Eingriff bleiben.

14. Spiralunruh, die wenigstens eine Unruh (1) nach einem der Ansprüche 1 bis 13 enthält.

15. Zeitmessgerät, die wenigstens eine Spiralunruh nach dem vorhergehenden Anspruch oder wenigstens eine Unruh (1) nach einem der Ansprüche 1 bis 13 enthält.

## Claims

1. Timepiece balance (1), with inertia adjustment for adjusting the inertia and/or poising and/or oscillation frequency thereof, including a hub (2) arranged to cooperate with an arbor pivoting about a balance axis (3) perpendicular to a balance plane (4), and a continuous or discontinuous peripheral felloe (5), connected to said hub (2) by at least one joining surface (6), said felloe (5) being made in one piece with said joining surface (6) and said hub (2) in a micro-machinable material selected from silicon or quartz, or a compound thereof, or an alloy derived from MEMS technology, or an alloy obtained by the LIGA method, **characterized in that** said felloe (5) includes at least a first resilient arm (40) including coupling means (41) arranged to cooperate directly, in various coupling positions, with complementary coupling means (42) comprised in said felloe (5) to form, in the coupling position, a closed loop, the inertia of which relative to said balance axis (3) is variable according to said coupling positions, and **in that** said balance (1) is in one piece with said coupling means (41) and said complementary coupling means (42).

2. Balance (1) according to the preceding claim, **characterized in that** said first resilient arm (40) includes at least at a first end (44) an elastic connection to said felloe (5), and at a second end (45), opposite to said first end (44), said coupling means (41).

3. Balance (1) according to any of the preceding claims, **characterized in that** said complementary coupling means (42) is arranged on a second resilient arm (43) comprised in said felloe (5).

4. Balance (1) according to the preceding claim, **characterized in that** said second resilient arm (43) includes an elastic connection to said felloe (5), at least at a first end (46), and said complementary coupling means (42) at a second end (47), opposite to said first end (46).

5. Balance (1) according to the preceding claim, **characterized in that** said second resilient arm (43) also includes at least one elastic connection with said felloe (5), at a third end (48) remote from said first end (46) and from said second end (47).

6. Balance (1) according to any of claims 4 or 5, **characterized in that** said second resilient arm (43) also includes at least one elastic connection with said felloe (5), at a fourth end (49) remote from said first end (46) and from said second end (47).

7. Balance (1) according to any of claims 4 to 6, **characterized in that** said second resilient arm (43) also includes at least one elastic connection with said felloe (5), at a fifth end (50), remote from said first end (46) and from said second end (47).

8. Balance (1) according to the preceding claim, **characterized in that** said second resilient arm (43) also includes, at a sixth end (51), other complementary coupling means (52) arranged for cooperating with coupling means (41 A) comprised in another first resilient arm (40A), different from that with which said complementary coupling means (42) cooperates.

9. Balance (1) according to any of the preceding claims, **characterized in that** said coupling means (41) and said complementary coupling means (42) are mobile in relation to each other in a radial direction relative to said balance staff (3).

10. Balance (1) according to any of claims 1 to 8, **characterized in that** said coupling means (41) and said complementary coupling means (42) are mobile in relation to each other in a tangential direction relative to said felloe (5).

11. Balance (1) according to any of the preceding claims, **characterized in that** said coupling means (41) and said complementary coupling means (42) are contained in said felloe (5).

12. Balance (1) according to any of the preceding claims, **characterized in that** said coupling means (41) and said complementary coupling means (42) are formed by antagonistic toothed sectors.

13. Balance (1) according to the preceding claim, **characterized in that** said toothed sectors each include an inclined toothing so as to remain meshed with each other in the absence of any unmeshing action.

14. Sprung balance incorporating at least one balance (1) according to any of claims 1 to 13.

15. Timepiece incorporating at least one sprung balance according to the preceding claim, or at least one balance (1) according to any of claims 1 to 13.
